# EUROPÄISCHE PATENTSCHRIFT

(11) **EP 2 501 847 B1**
(45) Veröffentlichungstag und Bekanntmachung des Hinweises auf die Patenterteilung: **13.11.2013**
(21) Anmeldenummer: 11752465.2
(22) Anmeldetag: 05.08.2011
(51) Int. Cl.: D04B 1/28

(54) **SCHUTZHANDSCHUH**
PROTECTIVE GLOVE
GANT DE PROTECTION

(30) Priorität: 13.08.2010 DE 202010011380 U
(43) Veröffentlichungstag der Anmeldung: 26.09.2012
(73) Patentinhaber: Profas GmbH & Co. KG, 21337 Lüneburg (DE)
(72) Erfinder: BECKER, Marielies, 21337 Lüneburg (DE); KESTING, Wolfgang, 21357 Bardowick (DE); HORNBERGER, Wolfgang, 21407 Deutsch Evern (DE)
(74) Vertreter: Hauck Patent- und Rechtsanwälte
(86) Internationale Anmeldenummer: PCT/EP2011/003935
(87) Internationale Veröffentlichungsnummer: WO 2012/019738

(56) Entgegenhaltungen:
- US-A- 4 863 084
- US-A- 6 155 084

## Beschreibung

Die Erfindung betrifft einen Schutzhandschuh.

Beim Montieren oder Bearbeiten von Blechen, Profilen und anderen metallischen Bauteilen besteht die Gefahr von Verletzungen der Hände. Die mechanische Belastung der Hände durch das Benutzen von Werkzeugen, das Greifen und Halten scharfkantiger oder grathaltiger Werkstücke, die Verschmutzung und die damit verbundene häufig zu aggressive Hautreinigung bringen die Gefahr von Verletzungen und Hautkrankheiten mit sich.. Das Tragen von geeigneten Schutzhandschuhen ist somit eine wichtige Maßnahme, um derartige Verletzungsrisiken zu minimieren sowie zur Vermeidung berufsbedingter Hauterkrankungen.

An offenen, insbesondere rotierenden Werkzeugen wie beispielsweise Fräsern, Bohrern oder Handschraubem können jedoch Handschuhe nicht immer getragen werden, da die Gefahr besteht, dass die Handschuhe von den rotierenden Geräteteilen erfasst und eingezogen werden. Eine besondere Gefahr geht von handgeführten Schraubern aus, bei denen das zu verschraubende Bauteil von Hand während des Einschraubvorgangs gehalten werden muss. Die Folge können schwere Verletzungen der Finger, Hände oder Arme sein. Unter diesen Umständen können somit Schutzhandschuhe, trotz ihrer Schutzwirkung, das Verletzungsrisiko für den Träger erheblich erhöhen. Es ist daher bei der Verwendung zahlreicher Maschinen nicht zulässig, Handschuhe zu tragen.

Der Stand der Technik beschreibt verschiedene textile Flächengebilde und Produkte, in denen Reißzonen oder Sollbruchstellen eingearbeitet sind, die bei einer Zug- oder Druckbelastung definiert reißen sollen. So werden in der Automobilindustrie textile Materialien mit Reißzonen beschrieben, die das Austreten eines Airbags erleichtern sollen.

Aus WO 00/32860 ist ein gestrickter Sitzbezug bekannt, der bei Austreten eines Airbags definiert reißt. Erzielt wird das definierte Reißen dadurch, dass in einem Bereich des Gestrickes, welcher die definiert reißende Maschenreihe oder das entsprechende Maschenstäbchen umgibt, mit einem Faden höherer Reißfestigkeit und/oder geringerer Elastizität gestrickt ist. Hierzu wird eine um mehr als 15 % kleinere Elastizität gewählt. Auch die Reißfestigkeit des Fadens in dem Bereich wird auf ungefähr 0,05 bis 0,25 der Reißfestigkeit des Fadens im übrigen Strick gewählt.

Aus DE 10 2004 010 359 A1 ist eine textile Verkleidung für eine Kraftfahrzeuginnenausstattung bekannt, die eine definierte Airbag-Aufreißlinie besitzt. Hierzu wird ein geschwächter Faden entlang der Aufreißlinie in die gestrickte oder gewirkte Verkleidung eingearbeitet.

Aus DE 103 20 628 A1 ist ein durch Maschenbildung hergestelltes textiles Flächengebilde mit einer eingearbeiteten Sollbruchstelle bekannt, bei der der Sollbruchbereich durch wenigstens einen Faden gebildet ist, der die einander zugewandten Maschen zweier benachbarter Maschenbereiche miteinander verbindet. Der Faden besitzt eine geringere Reißfestigkeit und ist in einer Breite von 4 bis 6 mm verstrickt.

Auch bei Handschuhprodukten werden geeignete Bereiche beschrieben, die ein vorzeitiges Reißen bei Zugbelastung ermöglichen sollen.

Aus CN 201 35 60 84 Y ist ein Sicherheitshandschuh bekannt, der aus Fingerabschnitten und einem Handflächenabschnitt besteht. Die Fingerabschnitte und der Handflächenabschnitt sind durch Verbindungsteile miteinander verbunden, wobei die Verbindungsteile entlang dem Umfang der Gelenke zwischen den Fingerteilen und dem Handflächenteil angeordnet sind. Der bekannte Handschuh verhindert, dass die Hand eines Arbeiters sich in der Maschine verfangen kann. Ferner erlaubt der bekannte Handschuh einfügen, dass ausgetragene Fingerteile unabhängig voneinander zu ersetzen. Derartige Handschuhe müssen jedoch aufwendig im Rahmen einer Konfektionierung hergestellt werden, indem viele konfektionierte Einzelteile des Handschuhes (Fingerabschnitte, Handflächenabschnitte) vernäht und miteinander verbunden werden. Im Gegensatz zu automatisch und nahtlos gestrickten Handschuhen (z. B. Shima Seiki Strickmaschine) ist ein derartiges Verfahren aufwendig im Herstellungsprozess. Darüber hinaus ist das Auftreten von Nähten in der Innenseite des Handschuhes nachteilig für den Tragekomfort.

Aus DE 10 2007 015 961 A1 ist ein Arbeits-Schutzhandschuh mit Sollbruchstellen bekannt. Der Handschuh besitzt hierzu Perforierungen entlang der Fingergelenke und zwei sich einander schneidende Perforierungen, die über die Handfläche verlaufen. Das Material der Handschuhe kann so gewählt werden, dass es für den vorgesehenen Arbeitseinsatz am besten passt. Die genaue Herstellung, Ausgestaltung und Umsetzung dieser Perforierungen wird dabei nicht beschrieben. Auch wird nicht beschrieben, ob diese Handschuhe nahtlos verstrickt oder konfektioniert bzw. genäht werden.

Aus US 6,962,064 B1 ist ein gestrickter Handschuh bekannt, bei dem die Erhöhung des Tragekomforts dichter gestrickte Bereiche für die Finger und die Handfläche vorgesehen sind.

Aus US 4,863,084 ist ein Stapel von wegwerfbaren Einmalhandschuhen bekannt, die gemeinsam an einer Befestigungsplatte angebracht sind und über eine Sollreißlinie im Bereich der Handwurzel von der Befestigungsplatte abgerissen werden können.

Aus US 6,155,084 ist ein kontinuierlich gestrickter Schutzhandschuh bekannt, der in einem Fingerbereich eine schnittschutzresistente Faser, in einem Hand- und Daumenbereich eine Faser mit einem größeren Schnittschutz und in einem Handgelenkbereich eine Schnittschutzfaser ausweist, deren Schutz stärker als im Fingerbereich und schwächer als im Bereich der Handfläche und des Daumens ist. Der Erfindung liegt die Aufgabe zugrunde, einen Schutzhandschuh bereitzustellen, der das Verletzungsrisiko auch bei der Verwendung an rotierenden Werkzeugen verringert.

Diese Aufgabe wird erfindungsgemäß durch den Gegenstand des Anspruchs 1 gelöst. Vorteilhafte Ausgestaltungen finden sich in den abhängigen Ansprüchen, der Beschreibung und den Figuren.

Die erfindungsgemäße Aufgabe wird durch einen Schutzhandschuh gelöst, der aus mindestens zwei Garnkomponenten hergestellt ist, wobei in einem die Sollreißzone des Handschuhs bildenden Bereich eine erste Garnkomponente und in dem verbleibenden Bereich des Handschuhs eine zweite Garnkomponente verarbeitet ist. Die zweite Garnkomponente besitzt eine größere Reißfestigkeit als die erste Garnkomponente. Die Sollreißzone ist erfindungsgemäß mindestens teilweise mit einer Beschichtung versehen. Bevorzugt ist die erste Garnkomponente durchgehend verarbeitet.

Die Erfindung beruht auf der Erkenntnis, dass die Sollbruchstelle eine sehr geringe Elastizität aufweisen muss, damit die Zugkräfte gut auf die Sollbruchstelle übertragen werden und zu dem gewünschten Reißen führen. Durch die alleinige Auswahl der Garnkomponenten und deren Verarbeitung im Bereich der Sollreißzone kann ein ausreichend schnelles Abreißen nicht erzielt werden. Erst wenn der Sollreißbereich mindestens teilweise mit einer Beschichtung versehen ist, reduzieren sich die Abreißkräfte in der Sollreißzone so stark, dass die Gefahr für den Benutzer deutlich reduziert wird. Die Beschichtung der Sollreißzone stellt sicher, dass die zum Abreißen eines Fingerteils des Handschuhs in Fingerrichtung aufgebrachte geringe Zugkraft direkt zu einem dehnungsarmen Abriss des Fingerteils führt. Durch eine Beschichtung reduziert sich dabei die Höchstzugkraftdehnung im Sollbruchbereich signifikant um 20 % - 40 % im Vergleich zu einem unbeschichteten Sollbruchbereich.

Der erfindungsgemäße Schutzhandschuh weist somit mindestens teilweise beschichtete Zonen auf, welche eine verringerte Reißfestigkeit besitzen, als daran angrenzende Nachbarzonen. Wenn nun beispielsweise dadurch, dass der Handschuh sich in einem Werkzeug mit rotierenden Teilen verfängt, eine größere Kraft auf den Handschuh einwirkt, zerreißt der Handschuh an solchen Sollreißzonen in mindestens zwei Teile. Ein Teil oder Teile des Handschuhs werden dann von der Hand des Trägers gerissen, während der übrige Teil in seiner Position verbleibt. Die Hand des Trägers wird somit nicht mit in das Werkzeug gerissen und bleibt vor Verletzungen bewahrt. Auf diese Weise wird das Verletzungsrisiko für den Träger des erfindungsgemäßen Handschuhs beim Bedienen von Werkzeugen mit rotierenden Bauteilen verringert. Gleichzeitig werden aber keine Abstriche bei der Schutzwirkung des Handschuhs gemacht. Der erfindungsgemäße Schutzhandschuh kann die gleichen Eigenschaften aufweisen, wie bekannte Schutzhandschuhe. Die Dimensionierung der Sollreißzone kann so gewählt werden, dass möglicherweise vorhandene Einbußen in der Schutzwirkung im Bereich der Sollreißzone minimiert werden.

Bevorzugt ist der Handschuh aus mindestens zwei Garnkomponenten nahtlos gestrickt. Das Stricken des Handschuhs aus zwei oder mehr Garnkomponenten erlaubt es, die Reißkraft in der Sollreißzone durch Garnauswahl, Maschenhöhe und andere stricktechnische Parameter so einzustellen, dass zusammen mit der Beschichtung die gewünschte geringe Abreißkraft, gekoppelt mit einer geringen Elastizität, entsteht. Schutzhandschuhe können auf modernen Handschuhstrickmaschinen (z. B. Shima Seiki) automatisch nahtlos und vollständig gestrickt werden. Aufgrund der fehlenden Nähte haben solche Produkte einen hohen ergonomischen Tragekomfort. Diese Technologie bei der Herstellung von nahtlosen Strickhandschuhen ermöglicht einen wirtschaftlichen und produktiven Herstellungsprozess. Durch Nutzung und Veränderung der Maschinenparameter können verschiedene Handschuhmerkmale gezielt geändert werden (Geometrie, Maschendichte, Maschenhöhe). Weiterhin sind derartige Strickmaschinen mit Zusatzfunktionen ausgestattet (Farbwechseleinrichtung, Plattiereinrichtung), die eine weitergehende Nutzung ermöglichen.

Der Schutzhandschuh kann auf einer Handschuhstrickmaschine mit einer elektronisch gesteuerten Plattiereinrichtung vollständig nahtlos gestrickt werden. Dabei können zwei Garnkomponenten gleichzeitig in die Strickmaschine einlaufen und über jeweils einzelne Garnführer gleichzeitig verstrickt werden. Beim Verstricken kann der Zulauf einer Garnkomponente, automatisch gestoppt werden. Hierzu kann ein Plattiergarnführer einer Strickmaschine elektronisch gesteuert gestoppt werden. Es wird dann nur noch die andere, Garnkomponente im Bereich der Sollreißzone verstrickt. Nach wenigen Maschenreihen werden wieder beide Komponenten verstrickt. Die Anzahl der Maschenreihen, die nur mit einer Garnkomponente gestrickt wird, bestimmt die Breite der Sollreißzone. Für diesen Zweck können einzelne Maschenreihen ausgespart werden.

Alternativ zu den plattierten Strickzonen kann die Handschuhstrickmaschine auch mit einer Farbwechseleinrichtung ausgestattet sein, die es erlaubt, zwei Garne nahtlos abwechselnd zu verstricken. Bei der Verwendung einer Farbwechseleinrichtung ist in dem Schutzhandschuh stets nur eine Garnkomponente verstrickt. In der Sollreißzone ist die Garnkomponente mit der geringeren Reißfestigkeit verstrickt, während außerhalb der Sollreißzone die Garnkomponente mit der höheren Reißfestigkeit verstrickt ist.

In einer Ausgestaltung der Erfindung kann eine Garnkomponente eine von einer weiteren Garnkomponente verschiedene Zugfestigkeit aufweisen. So kann die Gamkomponente, die im Bereich der Sollreißzone allein verstrickt wird, eine geringere Zugfestigkeit aufweisen, so dass der Handschuh beim Auftreten entsprechend großer Zugkräfte in der Sollreißzone noch schneller, d.h. bei geringeren Kräften reißt.

Die verwendeten Garnkomponenten können unterschiedliche Garnstärken aufweisen. Es können auch unterschiedliche Faser und Garnmaterialien vorgesehen sein. Eine oder mehrere Garnkomponenten können auch Garnkonstruktionen sein, z.B. Kern-Mantel-Garne, Hybridgarne, Garnmischungen.

In einer bevorzugten Ausgestaltung weist die Garnkomponente mit der geringeren Reißfestigkeit eine Stärke von 10 bis 40 Denier, bevorzugt 15 bis 25 Denier, und besonders bevorzugt 20 Denier auf. Diese Stärke erlaubt es, eine Reißfestigkeit mit Beschichtung von 20 bis 60 N, bevorzugt 40 N zu erzielen. Besonders unterstützt wird die angestrebte Reißfestigkeit von 20 bis 60 N des Abreißens des Fingers bei der Verwendung eines partiell orientierten Garns, das fachsprachlich auch als "Partially Oriented Yarn" (POY) bezeichnet wird. Die verwendeten partiell orientierten Garne bestehen bevorzugt aus Polypropylen, Polyester und/oder Polyamid, wobei Elasthan zugesetzt und/oder mit in dem Garn verarbeitet sein kann. POY-Garne werden im Schmelzspinnverfahren durch Einstellen der Abzugsgeschwindigkeit hergestellt, um eine partielle Orientierung des Kunststoffs zu erzielen.

Die Bestimmung der Reißkräfte in der Sollbruchzone erfolgt dabei mit einer Zugprüfmaschine in Anlehnung an die Norm EN 388 (Messung der Weiterreißfestigkeit), mit der die mechanischen Eigenschaften von Schutzhandschuhen geprüft werden. Dabei wird der Zeigefinger in eine obere Klemme und die gesamte Mittelhand des Handschuhes in eine untere Klemme der Zugprüfmaschine eingespannt. Dabei werden die Reißkräfte gemessen, die zum Abreißen des Zeigefingers erforderlich sind. Bei herkömmlichen Handschuhen (z. B. 4 x 70 Denier Polyamid) ohne Sollreißzone sind hierbei Abreißkräfte des Zeigefingers von 200 bis 900 N erforderlich. Wird im Zeigefinger eine erfindungsgemäß beschichtete Sollreißzone eingearbeitet, sind die Reißkräfte bevorzugt kleiner als 60 N.

In einer bevorzugten Ausgestaltung der Erfindung verläuft mindestens eine Sollreißzone entlang des Umfangs eines Fingers des Schutzhandschuhs. Die Sollreißzone kann aber auch über den Handteller, im Wesentlichen horizontal zur vertikalen Längsachse der Finger verlaufen. Bevorzugt verläuft die Sollreißzone nahe dem proximalen Ende eines Fingers. Die Sollreißzone kann in der Position verlaufen, in der üblicherweise ein Ring getragen wird. Es können auch mehrere Finger oder alle Finger und auch der Daumen des Schutzhandschuhs eine Sollreißzone aufweisen. Die Sollreißzone ist bevorzugt rechtwinklig zur Längsachse des Fingers ausgerichtet. Es können weiterhin beliebig viele Sollreißzonen in den Schutzhandschuh eingestrickt werden. Auch periodische Anordnungen mehrerer Sollreißzonen sind denkbar.

Der Handschuh kann auch aus anderen textilen Flächenmaterialien, wie Vlies, Wirkware oder Webware, hergestellt werden. Erfindungsgemäß handelt es sich um einen Strickhandschuh mit zwei Garnkomponenten.

In einer möglichen Ausgestaltung kann der Schutzhandschuh und die Sollreißzone zumindest teilweise mit einem Elastomer beschichtet sein. Als mögliche Beschichtungsmaterialien kommen elastomere Beschichtungen in Frage, wie beispielsweise: Nitril, Chloropren, Polyurethan, Latex oder Polylvinylchlorid.

Ein Ausführungsbeispiel der Erfindung wird nachfolgend anhand einer Figur näher erläutert.

In Figur 1 ist schematisch ein erfindungsgemäßer Schutzhandschuh gezeigt, der vollständig auf einer speziellen Handschuh-Strickmaschine gestrickt worden ist. Der Schutzhandschuh weist einen Daumen 1 und vier weitere Finger 2, 3, 4, 5 sowie eine Mittelhand 6 und ein Handgelenk 7 auf. Hierbei sind die Teile des Handschuhs nach den Teilen einer Hand benannt, die durch den Handschuh abdeckt werden.

Nahe dem proximalen Ende der Finger 1, 2, 3, 4, 5, d.h. nahe dem Übergang zur Mittelhand 6 ist jeweils eine Sollreißzone 10 vorgesehen. Diese verläuft ringförmig am Umfang der Finger 1, 2, 3, 4, 5 des Schutzhandschuhs und verbindet diese mit der Mittelhand 6. Die Sollreißzone 10 weist eine geringere Reißfestigkeit auf, als die übrigen Teile des Handschuhs. Wenn der Handschuh sich in einer rotierenden Maschine, z.B. am Kopf einer Bohrmaschine verfängt und dadurch auf einen Finger 1, 2, 3, 4, 5 des Handschuhs eine große Zugkraft einwirkt, wird der Finger des Handschuhs 1, 2, 3, 4, 5 an der Sollreißzone 10 von der Mittelhand 6 abgetrennt. Lediglich der abgetrennte Finger 1, 2, 3, 4, 5 des Handschuhs verwickelt sich dann in der Maschine. Der übrige Handschuh und insbesondere der entsprechende Finger der Person, die den Handschuh trägt, können unbeschadet bleiben.

Der Schutzhandschuh ist aus zwei Garnkomponenten gestrickt, wobei eine der beiden Garnkomponenten im Bereich der Sollreißzone 10 ausgespart ist. Somit umfasst die Sollreißzone 10 nur eine Garnkomponente und weist folglich auch eine geringere Reißfestigkeit auf, als die übrigen Teile des Handschuhs. Die Reißfestigkeit und Elastizität der Sollreißzone 10 lässt sich durch mehrere Faktoren wie das verwendete Material oder die Maschenweite beeinflussen, jedoch läßt sich die für den praktischen Einsatz angestrebte geringe Elastizität nur mit einer zusätzlichen Beschichtung erzielen. Die Abreißkräfte eines Fingers 1, 2, 3, 4, 5 mit der Sollreißzone 10 betragen 20 bis 60 N. Im Vergleich besitzen herkömmliche Handschuhe Abreißkräfte von 200 bis 900 N.

Versuche haben ergeben, dass insbesondere beim Einsatz mit drehenden Werkzeugen wie beispielsweise Handschraubern die Beschichtung des Handschuhs auch ein Einhaken des Werkzeugs in das Textil verhindert, so dass durch die Beschichtung zusätzlich die Gefahr eines Verhakens verhindert wird.

Die teilweise beschichteten Sollreißzonen sind bevorzugt auf der Handinnenseite über einen Winkelbereich von 90° bis 270°, bevorzugt 180° beschichtet. Die zum Handrücken weisende Seite der Sollreißzone ist nicht beschichtet, so dass sich insgesamt die angestrebte Abreißkraft ergibt. Vollständig beschichtete Sollreißzonen mit einem Winkelbereich von bis zu 360° sind jedoch auch möglich. Durch den Winkelbereich, in dem die gestrickte Sollreißzone beschichtet ist, kann die gewünschte Abreißkraft genau eingestellt werden. Hierbei nimmt mit zunehmender Beschichtung entlang dem Umfang der Sollreißzone die Abreißkraft zunächst zu, um dann bei nahezu vollständiger Beschichtung der Sollreißzone einen Maximalwert zu erreichen.

Im Folgenden sind einige Beispiele für den Aufbau eines erfindungsgemäßen Schutzhandschuhs gegeben, der aus zwei Garnkomponenten (Komponenten A und B) gestrickt ist:
1) Gleiche Faser- und Gammaterialien und unterschiedliche Garnstärken:
   - Komponente A:: Polyamid 1 x 40 Denier, POY
   - Komponente B:: Polyamid 1 x 200 Denier
2) Unterschiedliche Faser- und Gammaterialien
   - Komponente A:: Cellulose, Viskose, Baumwolle, Elasthan (geringe Reißkraft)
   - Komponente B:: Polyester, Polyamide, Aramide (Kevlar), High Performance Polyethylen (HPPE), Elasthan
3) Unterschiedliche Faser- und Garnkonstruktionen
   - Komponente A:: Cellulose, Viskose Baumwolle (geringe Reißkraft), Elasthan
   - Komponente B:: - Kem-Mantel-Game:
   Kern: Glas, Inox, HPPE, Elasthan
   Mantel: Polyamide, Aramide, Cellulose, Bambus
   - und/oder
   Garn- und Fasermischungen:
   Polyester/Baumwolle 50 % / 50 %, Elasthan, gezwirnte Garne.

## Patentansprüche

1. Schutzhandschuh, hergestellt aus mindestens zwei Garnkomponenten, wobei eine erste Garnkomponente verarbeitet ist und in dem verbleibenden Bereich des Handschuhs eine zweite Garnkomponente verarbeitet ist, die eine größere Reißfestigkeit als die erste Garnkomponente aufweist, **dadurch gekennzeichnet, dass** in einem eine Sollreißzone (10) des Handschuhs bildenden Bereich die erste Garnkomponente verarbeitet ist und die Sollreißzone (10) mindestens teilweise mit einer Beschichtung versehen ist.

2. Schutzhandschuh nach Anspruch 1, **dadurch gekennzeichnet, dass** die eine erste Garnkomponente durchgehend verarbeitet ist.

3. Schutzhandschuh nach Anspruch 2, **dadurch gekennzeichnet, dass** zwei Garnkomponenten gemeinsam verarbeitet sind und in der Sollreißzone (10) nur die Garnkomponente mit der geringeren Reißfestigkeit verarbeitet ist.

4. Schutzhandschuh nach Anspruch 2 oder 3, **dadurch gekennzeichnet, dass** mindestens zwei Garnkomponenten nahtlos verstrickt sind.

5. Schutzhandschuh nach einem der Ansprüche 1 bis 4, **dadurch gekennzeichnet, dass** eine Garnkomponente eine von einer weiteren Garnkomponente verschiedene Zugfestigkeit und/oder der Elastizität aufweist.

6. Schutzhandschuh nach einem der Ansprüche 1 bis 5, **dadurch gekennzeichnet, dass** eine Garnkomponente eine von einer weiteren Garnkomponente verschiedene Garnstärke aufweist.

7. Schutzhandschuh nach einem der Ansprüche 1 bis 6, **dadurch gekennzeichnet, dass** eine Garnkomponente und eine weitere Garnkomponente aus verschiedenen Fasermaterialien gebildet sind.

8. Schutzhandschuh nach einem der Ansprüche 1 bis 7, **dadurch gekennzeichnet, dass** eine Garnkomponente und eine weitere Garnkomponente aus verschiedenen Garnkonstruktionen gebildet sind.

9. Schutzhandschuh nach einem der vorhergehenden Ansprüche, **dadurch gekennzeichnet, dass** mindestens eine Sollreißzone (10) entlang dem Umfang eines Fingers (1, 2, 3, 4, 5) verläuft.

10. Schutzhandschuh nach einem der vorhergehenden Ansprüche, **dadurch gekennzeichnet, dass** jeder Finger (1, 2, 3, 4, 5) des Schutzhandschuhs eine Sollreißzone (10) aufweist.

11. Schutzhandschuh nach einem der Ansprüche 1 bis 10, **dadurch gekennzeichnet, dass** die Sollreißzone (10) weniger als 10, bevorzugt zwei bis fünf Maschenreihen umfasst.

12. Schutzhandschuh nach einem der Ansprüche 1 bis 11, **dadurch gekennzeichnet, dass** als Beschichtung eine elastomere Beschichtung vorgesehen ist.

13. Schutzhandschuh nach Anspruch 12, **dadurch gekennzeichnet, dass** die elastomere Beschichtung aus Nitril, Chloropren, Polyurethan, Latex oder Polylvinylchlorid besteht.

14. Schutzhandschuh nach einem der vorangehenden Ansprüche, **dadurch gekennzeichnet, dass** die Garnkomponente mit der geringeren Reißfestigkeit eine Stärke von 10 bis 40 Denier aufweist, bevorzugt 15 bis 25 Denier aufweist.

15. Schutzhandschuh nach einem der vorangehenden Ansprüchen, **dadurch gekennzeichnet, dass** die Garnkomponente mit der geringeren Reißfestigkeit ein partiell orientiertes Garn ist.

## Claims

1. A protective glove manufactured from at least two yarn components, wherein a first yarn component is processed and in the remaining region of the glove a second yarn component is processed, which has a greater tear resistance than the first yarn component, **characterized in that** the first yarn component is processed in a region forming a pre-determined tearing zone (10) of the glove and the predetermined tearing zone (10) is provided at least partially with a coating.

2. The protective glove according to claim 1, **characterized in that** a first yarn component is processed continuously.

3. The protective glove according to claim 2, **characterized in that** two yarn components are processed together, and only the yarn component with the lower tearing resistance is processed in the predetermined tearing zone (10).

4. The protective glove according to claim 2 or 3, **characterized in that** at least two yarn components are knit seamlessly.

5. The protective glove according to one of claims 1 to 4, **characterized in that** one yarn component has a tensile strength and/or elasticity that differs from another yarn component.

6. The protective glove according to one of claims 1 to 5, **characterized in that** one yarn component has a yarn strength that differs from another yarn component.

7. The protective glove according to one of claims 1 to 6, **characterized in that** one yarn component and another yarn component are formed from different fiber materials.

8. The protective glove according to one of claims 1 to 7, **characterized in that** one yarn component and another yarn component are formed with different yarn constructs.

9. The protective glove according to one of the preceding claims, **characterized in that** at least one predetermined tearing zone (10) runs along the perimeter of one finger (1, 2, 3, 4, 5).

10. The protective glove according to one of the preceding claims, **characterized in that** each finger (1, 2, 3, 4, 5) of the protective glove has a predetermined tearing zone (10).

11. The protective glove according to one of claims 1 to 10, **characterized in that** the predetermined tearing zone (10) comprises less than ten, preferably two to five stitch rows.

12. The protective glove according to one of claims 1 to 11, **characterized in that** an elastomer coating is provided as the coating.

13. The protective glove according to claim 12, **characterized in that** the elastomer coating consists of nitrile, chloroprene, polyurethane, latex or polyvinyl chloride.

14. The protective glove according to one of the preceding claims, **characterized in that** the yarn component with the lower tearing resistance has a strength of 10 to 40 Denier, and preferably 15 to 25 Denier.

15. The protective glove according to one of the preceding claims, **characterized in that** the yarn component with the lower tearing resistance is a partially oriented yarn.

## Revendications

1. Gant de protection fabriqué à partir d'au moins deux composants de fil, dans lequel un premier composant de fil est transformé et un deuxième composant de fil avec une plus grande résistance à la déchirure que le premier composant de fil est transformé dans la région restante du gant, **caractérisé en ce que** le premier composant de fil est transformé dans une région formant une zone de déchirure théorique (10) du gant, et la zone de déchirure théorique (10) est pourvue au moins partiellement d'un revêtement.

2. Gant de protection selon la revendication 1, **caractérisé en ce qu'**un premier composant de fil est transformé en continu.

3. Gant de protection selon la revendication 2, **caractérisé en ce que** deux composants de fil sont transformés ensemble, et seul le composant de fil avec la plus faible résistance à la déchirure est transformé dans la zone de déchirure théorique (10).

4. Gant de protection selon la revendication 2 ou 3, **caractérisé en ce qu'**au moins deux composants de fil sont tricotés ensemble sans couture.

5. Gant de protection selon l'une des revendications 1 à 4, **caractérisé en ce qu'**un composant de fil présente une résistance à la traction et/ou une élasticité différentes de celles d'un autre composant de fil.

6. Gant de protection selon l'une des revendications 1 à 5, **caractérisé en ce qu'**un composant de fil présente une épaisseur de fil différente de celle d'un autre composant de fil.

7. Gant de protection selon l'une des revendications 1 à 6, **caractérisé en ce qu'**un composant de fil et un autre composant de fil sont constitués de différents matériaux fibreux.

8. Gant de protection selon l'une des revendications 1 à 7, **caractérisé en ce qu'**un composant de fil et un autre composant de fil sont formés par différentes constructions de fil.

9. Gant de protection selon l'une des revendications précédentes, **caractérisé en ce qu'**au moins une zone de déchirure théorique (10) s'étend le long de la circonférence d'un doigt (1, 2, 3, 4, 5).

10. Gant de protection selon l'une des revendications précédentes, **caractérisé en ce que** chaque doigt (1, 2, 3, 4, 5) du gant de protection comporte une zone de déchirure théorique (10).

11. Gant de protection selon l'une des revendications 1 à 10, **caractérisé en ce que** la zone de déchirure théorique (10) comprend moins de 10 et de préférence entre deux et cinq rangées de mailles.

12. Gant de protection selon l'une des revendications 1 à 11, **caractérisé en ce que** le revêtement prévu est un revêtement élastomère.

13. Gant de protection selon la revendication 12, **caractérisé en ce que** le revêtement élastomère est constitué de nitrile, de chloroprène, de polyuréthane, de latex ou de polychlorure de vinyle.

14. Gant de protection selon l'une des revendications précédentes, **caractérisé en ce que** le composant de fil avec la plus faible résistance à la déchirure présente une épaisseur de 10 à 40 deniers, de préférence de 15 à 25 deniers.

15. Gant de protection selon l'une des revendications précédentes, **caractérisé en ce que** le composant de fil avec la plus faible résistance à la déchirure est un fil partiellement orienté.
